# EUROPÄISCHE PATENTSCHRIFT

(11) **EP 3 992 413 B1**
(45) Veröffentlichungstag und Bekanntmachung des Hinweises auf die Patenterteilung: **09.10.2024**
(21) Anmeldenummer: 21205512.3
(22) Anmeldetag: 29.10.2021
(51) Int. Cl.: E06B 9/30, E06B 9/386

(54) **ABDUNKELUNGSRAFFSTORE**
SHADING BLIND
STORES PLIANTS D'OBSCURCISSEMENT

(30) Priorität: 30.10.2020 DE 102020128672
(43) Veröffentlichungstag der Anmeldung: 04.05.2022
(73) Patentinhaber: WAREMA Renkhoff SE, 97828 Markheidenfeld (DE)
(72) Erfinder: KRAFT, Karlheinz, 97828 Marktheidenfeld (DE); DIX, Thomas, 97828 Marktheidenfeld (DE); DWORACEK, Tobias, 97828 Marktheidenfeld (DE)
(74) Vertreter: Boult Wade Tennant LLP

(56) Entgegenhaltungen:
- EP-A2- 2 154 325
- CH-A5- 662 861
- DE-A1- 10 260 711
- DE-A1- 102010 005 054
- DE-B1- 2 361 460

## Beschreibung

Die Erfindung betrifft gemäß dem Oberbegriff von Anspruch 1 einen Abdunkelungsraffstore mit einer Vielzahl in ihrer Neigung zwischen einer geöffneten und einer geschlossenen Stellung verschwenkbaren Lamellen, wobei mit einer Unterschiene verbundene Aufzugsbänder zur Raffung des Lamellenbehangs durch Öffnungen in den Lamellen geführt sind und die Öffnungen in stegartigen Bereichen der Lamellen ausgebildet sind, die in einem Winkel zu Erstreckungsebenen der Lamellen zwischen ihren Seitenkanten angeordnet sind, indem sie über Biegekanten zu den benachbarten Bereichen abgewinkelt sind, und Lichtschutzkeder an den Lamellen vorgesehen sind, die sich im geschlossenen Zustand an Oberflächen jeweils benachbarter Lamellen anlegen, wobei jeweils wenigstens einer der zwischen den Lamellenrändern und den Stegen der Lamellen mit den Öffnungen liegenden Lamellenabschnitte auf den Oberseiten der Lamellen dadurch als Lichtlenkbereich ausgebildet ist, dass er eine konkave Wölbung in Bezug auf die Außenseite/Oberseite der Lamellen aufweist und zwischen den oberen Seitenkanten und den zwischen diesen und den Stegen liegenden Lichtlenkbereichen der Lamellen flächen- oder linienförmige Auflagebereiche für die Lichtschutzkeder der an den unteren Seitenkanten der jeweils oberhalb liegenden Lamellen vorgesehen sind,.

Um auch mit Lamellenraffstoren eine gute Verdunklung in geschlossenem Zustand der Lamellen erreichen zu können, sind sogenannte Abdunkelungsraffstoren entwickelt worden. Bei diesen lassen sich die Lamellen weiter bis in eine vertikale Lage in der Schließstellung verschwenken in welcher ein Kontakt benachbarter Lamellen zum Verschließen der Lichtspalte ermöglicht ist, was durch die aus der Erstreckungsebene der Lamellenkörper geneigten stegartigen Bereiche ermöglicht wird, in welchen die Öffnungen zum Durchtritt der Aufzugsbänder vorgesehen sind.

Dieser Typ Raffstore ist zwar effektiv zur Abdunkelung von Räumen geeignet, allerdings wird oft die auch im geöffneten Zustand der Lamellen starke Abdunkelung im Rauminneren als störend empfunden.

Ein Abdunkelungsraffstore der eingangs genannten Art ist aus der DE 10 2010 005054 A1 bekannt.

Hierbei ist hervorzuheben, dass die Lamellen in wenigstens einem der Lichtlenkbereiche eine konkave Wölbung in Bezug auf die Außenseite/Oberseite der Lamellen aufweisen. Die Kombination der Lamellenform aus wenigstens einem konkav gewölbten Lichtlenkbereich und dem abgewinkelten Steg für die Öffnungen der Aufzugsbänder hat sich als sehr wirksame Maßnahme zum Erreichen einer guten Abdunkelung bei geschlossenen Lamellen einerseits und einer guten Raumausleuchtung bei teilweise oder ganz geöffneten Lamellen erwiesen.

Die definierten Auflagebereiche verbessern die Lichtdichtigkeit weiter.

Die DE 23 61 460 A1 zeigt einen ähnlichen Abdunkelungsraffstore.

Die Aufgabe der vorliegenden Erfindung besteht darin, einen bekannten Abdunkelungsraffstore dahingehend zu verbessern, der eine verbesserte Schließstellung ermöglicht. Erfindungsgemäß wird die Aufgabe durch einen Abdunkelungsraffstore der eingangs genannten Art gelöst, bei welchem die Auflagebereiche bezogen auf die oberen Seitenkanten und die sich dort anschließenden Lichtlenkbereiche erhöht ausgebildet sind und dass die Auflagebereiche an den Oberseiten von höckerartigen Vorsprüngen (24) ausgebildet sind, die zwischen einer der Seitenkanten der Lamellen und einem daran anschließenden Lichtlenkbereich angeordnet sind.

Die Anordnung der Auflagebereiche an einer Art höckerartigem Vorsprung verbessert die spannungsfreie Führung der Aufzugsbänder und erlaubt das Erreichen einer vollständigen Schließstellung auch mittels einer üblichen Leiterkordelaufhängung als Teil des Wendemechanismus des Abdunkelungsraffstores, wobei es weiterhin vorteilhaft und deshalb bevorzugt ist, dass die an die höckerartigen Vorsprünge anschließende Seitenkanten unterhalb der auf der anderen Seite der höckerartigen Vorsprünge liegenden Lichtlenkbereiche liegen. Die Stege können je nach Ausführung des Aufzugsmechanismus mittig oder zu einer Seitenkante der Lamellen hin versetzt angeordnet sein.

Ja nach Zusammenhang wird in der vorliegenden Anmeldung von Seitenkanten der Lamellen oder Lamellenrändern gesprochen, hiermit sind die gleichen Teile der Lamellen gemeint.

Die erfindungsgemäße Lösung bietet den überraschenden Vorteil, dass sich trotz der einer guten Raumausleuchtung abträglichen Stege mit für die Lichtleitung ungünstiger Neigung eine gute Raumausleuchtung erreichen lässt. Auf diese Weise lässt sich ein guter Kompromiss in dem Zielkonflikt zwischen guter Abdunkelung bei geschlossenem Behang und guter Raumausleuchtung bei geöffnetem Behang finden.

Zur Förderung der Lichtlenkeigenschaften kann vorgesehen sein, dass wenigstens einer der Lichtlenkbereiche mit einer matt reflektierenden Oberfläche und/oder wenigstens einer der Lichtlenkbereiche mit einer spiegelnd reflektierenden Oberfläche ausgebildet ist.

Die Ausführung, wonach die Stege zu den beiden Lichtlenkbereichen über Biegekanten in dem Winkel zu den Erstreckungsebenen der Lamellen ausgerichtet sind, führt zu im Querschnitt im Wesentlichen Z-förmigen Lamellen mit durch die Biegekanten klar von dem stegartigen Bereich mit den Öffnungen abgegrenzten Lichtlenkbereichen.

Zur Verbesserung der Abdunkelung sind Lichtschutzkeder an den Lamellen angeordnet, vorzugsweise an einer Seitenkante oder im Bereich einer solchen. Diese Lichtschutzkeder können sich dann im geschlossenen Zustand an eine Oberfläche einer jeweils benachbarten Lamelle anlegen.

Durch das weichere Material der Lichtschutzkeder ergibt sich eine besonders lichtdichte Anlage benachbarter Lamellen aneinander.

In einer ggf. zweckmäßigen Weiterbildung der Erfindung können die Lichtlenkbereiche Oberflächen mit prismatischen Strukturen oder geradlinigen Reflexionsflächen aufweisen, um eine bestimmte Art und Weise der Lichteinleitung in das Rauminnere zu erreichen.

Weitere Merkmale, Einzelheiten und Vorteile der Erfindung ergeben sich aus dem Wortlaut der Ansprüche sowie aus dem nachfolgend anhand der Zeichnung beschriebenen Ausführungsbeispiel. Es zeigen:
Fig. 1 einen Schnitt einer Abdunkelungslamelle;
Fig. 2 a-c einen Schnitt eines durch zwei benachbarte Abdunkelungslamellen nach Fig. 1 veranschaulichten Abdunkelungsraffstores mit vollständig geschlossener Lamellenstellung;
Fig. 3 a, b einen Schnitt des Abdunkelungsraffstores nach Fig. 2 im teilgeöffneten Zustand der Lamellen;
Fig. 4 einen Schnitt des Abdunkelungsraffstores nach Fig. 2 bei vollständig geöffneter Lamellenstellung;
Fig. 5 einen Schnitt des Abdunkelungsraffstores nach Fig. 2 mit geringfügig geöffneten Lamellen;

In Fig. 1 ist eine Abdunkelungslamelle 10 zum Einsatz im Behang eines Abdunkelungsraffstores 100 gezeigt. Der Aufbau des Raffstores wird nicht im Detail vorgestellt, da er im Wesentlichen dem Stand der Technik entspricht, wobei ein Aufzugsantrieb mit Aufzugsbändern vorgesehen ist, die durch Öffnungen 12 in den Lamellen 10 geführt und an einer Unterschiene des Behanges befestigt sind. Ein Wendemechanismus zum Verschwenken der Lamellen zwischen einer geöffneten, d.h. im Wesentlichen waagerecht ausgerichteten Lage der Lamellen, und einer geschlossenen Stellung, in welcher die Lamellen im Wesentlichen vertikal in ihrer Aufhängung angeordnet sind, kann in jeder geeigneten, aus dem Stand der Technik bekannten Art und Weise ausgebildet sein.

Um in der geschlossenen Stellung der Lamellen ein möglichst lichtdichtes Anliegen der Lamellen aneinander zu ermöglichen, ohne dass die Aufzugsbänder in den Öffnungen 12 dieses Verschwenken behindern, sind die Öffnungen für die Aufzugsbänder in mittig angeordneten Stegen 14 der Lamellen 10 angeordnet, die im Vergleich zu den Erstreckungsebenen der Lamellen in einem Winkel angeordnet sind, so dass sie in der Schließstellung aus der Vertikalen herausgeschwenkt sind und entsprechend die Ränder der Öffnungen 12 auch in einer vertikalen Lage der Lamelle selbst nicht deren Schwenkbewegung behindern.

An den umgebördelten unteren Seitenkanten oder Rändern 16 der Lamellen 10 sind Lichtschutzkeder 18 aus einem elastisch verformbaren Material angebracht, die sich an Auflagebereiche 20 im Bereich der oberen Ränder 22 einer benachbarten Lamelle 10 anlegen, wenn die Lamellen in ihre Schließstellung verschwenkt werden (siehe hierzu insbesondere Fig. 2 a bis c).

Die Auflagebereiche 20 sind an einem höckerartigen Vorsprung 24 im Querschnittprofil der Lamelle 10 ausgebildet.

Gegenüber der benachbarten Oberfläche der Lamelle 10 liegen die Auflagebereiche 20 somit erhöht, während der eigentliche, umgebördelte obere Rand 22 der Lamelle, der hier auch als deren obere Seitenkante bezeichnet wird, jeweils am Fuß des Vorsprunges 24 die Lamelle an einer zurückgesetzten Position abschließt. Diese Ausbildung erlaubt es den Aufzugsbändern in der Schließstellung zwischen den Lichtschutzkedern 18 und den Auflagebereichen 20 einerseits und den Öffnungen 12 in den Stegen andererseits ohne wesentliche Richtungsänderung zu passieren.

Wie aus den Abbildungen gut zu erkennen ist, sind die an die Stege 14 anschließenden Bereiche der Lamellen 10 als Lichtlenkbereiche 26, 28 ausgebildet, die in Bezug auf die Oberseite (geöffnete Stellung) bzw. Außenseite (Schließstellung) eine konkave Formgebung besitzen, die durch einen entsprechend gebogenen Lamellenquerschnitt erreicht wird.

Die konkaven Außenflächen/Oberflächen der Lamellen 10 führen zu einer lichtleitenden Wirkung trotz der im Vergleich zur Oberfläche der Lamellen aufragenden Stege 14, so dass ein verbesserter Lichteintrag in das Rauminnere bei geöffneter Lamellenstellung erreicht wird. Dies ist in Fig. 4 durch verschiedene, schematisch dargestellte Lichteinfallswinkel veranschaulicht, wobei die Strich-/Punktlinien den ausfallenden und die durchgezogenen Linien den einfallenden Lichtstrahl markieren.

Alternativ oder ergänzend zur konkaven Grundform können die Lamellen an ihren Oberseiten/Außenseiten auch mit lichtleitenden Oberflächen ausgebildet sein, die in bestimmter Weise das Licht matt oder spiegelnd reflektieren. Hierzu können z.B. prismatische Strukturen oder geradlinige Reflexionsflächen vorgesehen sein.

Neben den bereits aus dem Stand der Technik bekannten Maßnahmen zum Erreichen einer besonderen Lichtdichtigkeit, wie z.B. die bereits besprochenen Lichtschutzkeder 18 an den unteren Lamellenrändern 16 und dem hier Z-förmigen Querschnitt der Lamellen 10, ist als weitere besondere Maßnahme vorgesehen, dass die Stege 14 in einem Winkel α zur Waagerechten liegen, der hier ungefähr 18° beträgt, wenn sich der Behang in der vollständig geschlossenen Stellung befindet (sieht Fig. 2 a bis c). Bei einer derart flachen Anordnung können selbst bei horizontaler Sicht auf den geschlossenen Behang von innen die Öffnungen 12 nicht mehr durch das Auge wahrgenommen werden, was selbstverständlich auch für alle unterhalb der horizontalen Blickrichtung liegenden Öffnungen 12 der Lamellen 10 gilt.

Dieser Effekt tritt bei Neigungswinkeln α von weniger als 25° in Erscheinung und ist bei Winkeln kleiner/gleich 18° besonders wirksam. Umgekehrt kann durch die flache Anordnung der Stege 14 auch kein flach einstrahlendes Sonnenlicht mehr durch die Spalte zwischen den Öffnungen 12 und den Aufzugsbändern eindringen.

Fig. 2 a bis c zeigen das Reflexionsverhalten des auf die Stege 14 außen auftretenden Lichts unter verschiedenen Einfallwinkeln. In dem Fall, dass das reflektierte Licht auf den Lichtschutzkeder 18 trifft, was bei einem Einfallwinkel zwischen dem in Fig. 2 b und 2 c gezeigten Einfallwinkel der Fall ist, verhindern die an den Auflagebereichen 20 der darunterliegenden Lamellen 10 lichtdicht anliegenden Lichtschutzkeder 18 ein Eindringen von direktem Sonnenlicht.

Das Eindringen direkt reflektierten Sonnenlichts, das für eine besonders starke Blendung sorgen kann, wird aber auch bei teilgeöffneten Stellungen der Lamellen 10 wirksam verhindert.

Wenn die Lamellen 10 nur einen kleinen Spalt geöffnet sind, wie dies in Fig. 5 veranschaulicht ist, d.h. die Lichtschutzkeder 18 nur ein wenig von den Auflagebereichen 20 abgehoben sind, kann zwar unter ungünstigen Umständen bei sehr steiler Sonneneinstrahlung diese durch die Spalte sozusagen hinter die jeweils darüber liegenden Lamellen 10 reflektiert werden, allerdings trifft sie dann auf die Stege 14 dieser Lamellen, die sie steil nach unten reflektieren, wo sie dann auf den höckerartigen Vorsprung 24 vor dem zurückgesetzten oberen Lamellenrand 22 treffen, so dass eine direkte Reflexion ins Rauminnere verhindert ist. Auch dieser Effekt ist unmittelbar auf die besondere, flache Neigung bezüglich der Waagerechten der Stege 14 der Lamellen 10 zurückzuführen.

Diffuses Licht kann in der einen Spalt breit geöffneten Stellung aber durch den Spalt dringen und eine gewisse Mindesthelligkeit ermöglichen, um z.B. sicher einen Platz im Raum einnehmen zu können.

Bei einer mittleren geöffneten Neigungsstellung der Lamellen 10, die in Fig. 3 a und b mit einer Neigung der Lamellen von ungefähr 45° veranschaulicht ist, wird das auftreffende Licht nur bei sehr flachen Einfallswinkeln ggf. durch Mehrfachreflexion zwischen nebeneinanderliegenden Lamellen in das Rauminnere reflektiert, während die steileren, direkten Sonnenstrahlen, gefördert durch die konkave Wölbung der Lichtlenkbereiche 26, 28, wiederum nach außen reflektiert werden, um eine Blendung zu vermeiden.

In der in Fig. 4 gezeigten geöffneten Behangstellung, das heißt bei im Wesentlichen horizontaler Lamellenstellung bei ausgefahrenem Behang, reflektieren die Lamellen 10 zwar einen Teil der direkten Lichteinstrahlung in das Rauminnere, allerdings wird das Licht geförderte durch die konkave Wölbung der Lamellen 10 steil nach oben in Richtung der Raumdecke reflektiert, so dass eine Vermeidung direkter Blendung bei gleichzeitig guter Raumausleuchtung mit dem zur Verfügung stehenden Tageslicht erreicht wird.

Die Erfindung ist nicht auf eine der vorbeschriebenen Ausführungsformen beschränkt, sondern in vielfältiger Weise abwandelbar.

Sämtliche aus den Ansprüchen und der Beschreibung hervorgehenden Merkmale und Vorteile, einschließlich konstruktiver Einzelheiten, räumlicher Anordnungen und Verfahrensschritten, können sowohl für sich als auch in den verschiedensten Kombinationen sowie in den Ansprüchen definiert erfindungswesentlich sein.

### Bezugszeichen liste

- 10: (Abdunkelungs)lamellen
- 12: Öffnungen
- 14: Stege
- 16: untere Lamellenränder/Seitenkanten
- 18: Lichtschutzkeder
- 20: Auflagebereiche
- 22: obere Lamellenränder/Seitenkanten
- 24: höckerartige Vorsprünge
- 26, 28: Lichtlenkbereiche
- 100: Abdunkelungsraffstore
- α: Neigungswinkel der Stege zur Waagerechten in Schließstellung

## Patentansprüche

1. Abdunkelungsraffstore mit einer Vielzahl in ihrer Neigung zwischen einer geöffneten und einer geschlossenen Stellung verschwenkbaren Lamellen (10), wobei mit einer Unterschiene verbundene Aufzugsbänder zur Raffung des Lamellenbehangs durch Öffnungen (12) in den Lamellen (10) geführt sind und die Öffnungen (12) in stegartigen Bereichen (14) der Lamellen (10) ausgebildet sind, die in einem Winkel zu Erstreckungsebenen der Lamellen (10) zwischen ihren Seitenkanten (16, 22) angeordnet sind, indem sie über Biegekanten zu den benachbarten Bereichen abgewinkelt sind, und Lichtschutzkeder (18) an den Lamellen (10) vorgesehen sind, die sich im geschlossenen Zustand an Oberflächen jeweils benachbarter Lamellen (10) anlegen, wobei jeweils wenigstens einer der zwischen den Lamellenrändern (16, 20) und den Stegen (14) der Lamellen (10) mit den Öffnungen (12) liegenden Lamellenabschnitte auf den Oberseiten der Lamellen dadurch als Lichtlenkbereich (26, 28) ausgebildet ist, dass er eine konkave Wölbung in Bezug auf die Außenseite/Oberseite der Lamellen (10) aufweist und zwischen den oberen Seitenkanten (22) und den zwischen diesen und den Stegen (14) liegenden Lichtlenkbereichen (26) der Lamellen (10) flächen- oder linienförmige Auflagebereiche (20) für die Lichtschutzkeder (18) der an den unteren Seitenkanten (16) der jeweils oberhalb liegenden Lamellen (10) vorgesehen sind, **dadurch gekennzeichnet, dass** die Auflagebereiche (20) bezogen auf die oberen Seitenkanten (22) und die sich dort anschließenden Lichtlenkbereiche (26) erhöht ausgebildet sind und dass die Auflagebereiche (20) an den Oberseiten von höckerartigen Vorsprüngen (24) ausgebildet sind, die zwischen einer der Seitenkanten (22) der Lamellen und einem daran anschließenden Lichtlenkbereich (26) angeordnet sind.

2. Abdunkelungsraffstore nach Anspruch 1, **dadurch gekennzeichnet, dass** jeweils beide Lamellenschnitte neben den Stegen (14) eine konkave Wölbung in Bezug auf die Außenseite/Oberseite der Lamellen (10) aufweisen.

3. Abdunkelungsraffstore nach Anspruch 1 oder 2, **dadurch gekennzeichnet, dass** wenigstens einer der Lichtlenkbereiche (26, 28) mit einer matt reflektierenden Oberfläche ausgebildet ist.

4. Abdunkelungsraffstore nach Anspruch 1, 2 oder 3, **dadurch gekennzeichnet, dass** wenigstens einer der Lichtlenkbereiche (26, 28) mit einer spiegelnd reflektierenden Oberfläche ausgebildet ist.

5. Abdunkelungsraffstore nach einem der vorhergehenden Ansprüche, **dadurch gekennzeichnet, dass** die Lichtlenkbereiche (26, 28) Oberflächen mit prismatischen Strukturen oder geradlinigen Reflexionsflächen aufweisen.

6. Abdunkelungsraffstore nach einem der vorhergehenden Ansprüche, **dadurch gekennzeichnet, dass** die Stege (14) in mittleren Bereichen der Lamellen (10) angeordnet sind.

7. Abdunkelungsraffstore nach einem der vorhergehenden Ansprüche , **dadurch gekennzeichnet, dass** die an die höckerartigen Vorsprünge (24) anschließende Seitenkanten (22) unterhalb der auf der anderen Seite der höckerartigen Vorsprünge (24) liegenden Lichtlenkbereiche (26) liegen.

## Claims

1. Shading blind with a plurality of slats (10) which can be pivoted in their inclination between an open position and a closed position, wherein lifting bands connected to a bottom rail for gathering the slat curtain are guided through openings (12) in the slats (10) and the openings (12) are formed in web-like regions (14) of the slats (10) which are arranged at an angle to planes of extension of the slats (10) between their side edges (16, 22) by being angled towards the neighbouring regions via bending edges, and light protection piping (18) is provided on the slats (10) which, in the closed state, bears against surfaces of respectively neighbouring slats (10), wherein in each case at least one of the slat sections located between the slat edges (16, 20) and the webs (14) of the slats (10) with the openings (12) is formed on the upper sides of the slats as a light deflection region (26, 28) in that it has a concave curvature in relation to the outer side/upper side of the slats (10) and, between the upper side edges (22) and the light deflection regions (26) of the slats (10) located between said upper side edges and the webs (14), planar or linear support regions (20) are provided for the light protection piping (18) on the lower side edges (16) of the respective slats (10) located above, **characterised in that** the support regions (20) are raised in relation to the upper side edges (22) and the light deflection regions (26) adjoining them there, and **in that** the support regions (20) are formed on the upper sides of hump-like projections (24) which are arranged between one of the side edges (22) of the slats and a light deflection region (26) adjoining it.

2. Shading blind according to claim 1, **characterised in that** in each case both slat sections next to the webs (14) have a concave curvature in relation to the outer side/upper side of the slats (10).

3. Shading blind according to claim 1 or 2, **characterised in that** at least one of the light deflection regions (26, 28) is formed with a matt reflective surface.

4. Shading blind according to claim 1, 2 or 3, **characterised in that** at least one of the light deflection regions (26, 28) is formed with a specularly reflective surface.

5. Shading blind according to any one of the preceding claims, **characterised in that** the light deflection regions (26, 28) have surfaces with prismatic structures or rectilinear reflective surfaces.

6. Shading blind according to any one of the preceding claims, **characterised in that** the webs (14) are arranged in central regions of the slats (10).

7. Shading blind according to any one of the preceding claims, **characterised in that** the side edges (22) adjoining the hump-like projections (24) are located below the light deflection regions (26) located on the other side of the hump-like projections (24).

## Revendications

1. Store d'occultation à lamelles avec une pluralité de lamelles (10) pivotantes dans leur inclinaison entre une position ouverte et fermée, dans lequel des bandes de levage connectées à un rail inférieur pour draper le rideau à lamelles sont guidées à travers des ouvertures (12) dans les lamelles (10) et les ouvertures (12) sont conçues dans des zones à nervures (14) des lamelles (10) qui sont disposées selon un angle par rapport à des plans d'extension des lamelles (10) entre leurs bords latéraux (16, 22), en ce qu'elles sont coudées par rapport aux zones voisines par l'intermédiaire d'arêtes de pliage, et des bourrelets de protection contre la lumière (18) sont prévus sur les lamelles (10) qui s'appliquent à l'état fermé contre des surfaces de lamelles respectivement voisines (10), dans lequel respectivement au moins une des sections de lamelles situées entre les bords de lamelles (16, 20) et les nervures (14) des lamelles (10) avec les ouvertures (12) sur les côtés supérieurs des lamelles est ainsi conçue en tant que zone de guidage de lumière (26, 28), en ce qu'elle présente une courbure concave par rapport au côté extérieur/côté supérieur des lamelles (10) et, entre les bords latéraux supérieurs (22) et les zones de guidage de lumière (26) des lamelles (10) situées entre ceux-ci et les nervures (14), des zones d'appui (20) en forme de surface ou de ligne pour les bourrelets de protection contre la lumière (18) des lamelles (10) situées sur les bords latéraux inférieurs (16) des lamelles respectives situées au-dessus sont prévues, **caractérisé en ce que** les zones d'appui (20) sont conçues surélevées par rapport aux bords latéraux supérieurs (22) et aux zones de guidage de lumière (26) qui s'y raccordent, et **en ce que** les zones d'appui (20) sont conçues sur les côtés supérieurs de saillies en forme de bosses (24), saillies qui sont disposées entre un des bords latéraux (22) des lamelles et une zone de guidage de lumière (26) qui s'y raccorde.

2. Store d'occultation à lamelles selon la revendication 1, **caractérisé en ce que** les deux sections de lamelles présentent respectivement, à côté des nervures (14), une courbure concave par rapport au côté extérieur/supérieur des lamelles (10).

3. Store d'occultation à lamelles selon la revendication 1 ou 2, **caractérisé en ce qu'**au moins une des zones de guidage de lumière (26, 28) est conçue avec une surface réfléchissante mate.

4. Store d'occultation à lamelles selon la revendication 1, 2 ou 3, **caractérisé en ce qu'**au moins une des zones de guidage de lumière (26, 28) est conçue avec une surface réfléchissante spéculaire.

5. Store d'occultation à lamelles selon l'une quelconque des revendications précédentes, **caractérisé en ce que** les zones de guidage de lumière (26, 28) présentent des surfaces avec des structures prismatiques ou des surfaces réfléchissantes rectilignes.

6. Store d'occultation à lamelles selon l'une quelconque des revendications précédentes, **caractérisé en ce que** les nervures (14) sont disposées dans des zones centrales des lamelles (10).

7. Store d'occultation à lamelles selon l'une quelconque des revendications précédentes, **caractérisé en ce que** les bords latéraux (22) se raccordant aux saillies en forme de bosses (24) se trouvent sous les zones de guidage de lumière (26) situées de l'autre côté des saillies en forme de bosses (24).
